# EUROPÄISCHE PATENTSCHRIFT

(11) **EP 1 343 612 B1**
(45) Veröffentlichungstag und Bekanntmachung des Hinweises auf die Patenterteilung: **15.06.2005**
(21) Anmeldenummer: 01985891.9
(22) Anmeldetag: 17.12.2001
(51) Int. Cl.: B24B 1/00

(54) **VORRICHTUNG ZUM SCHLEIFEN EINER AUSSENMANTELFLÄCHE**
DEVICE FOR GRINDING AN EXTERNAL SLEEVE SURFACE
DISPOSITIF DE RECTIFICATION D'UNE ENVELOPPE EXTERIEURE

(30) Priorität: 23.12.2000 DE 10065881
(43) Veröffentlichungstag der Anmeldung: 17.09.2003
(73) Patentinhaber: Jaeger GmbH Roll Service, 88094 Oberteuringen (DE)
(72) Erfinder: JÄGER, Manfred, 88094 Oberteuringen (DE)
(74) Vertreter: Engelhardt, Volker
(86) Internationale Anmeldenummer: PCT/EP2001/014883
(87) Internationale Veröffentlichungsnummer: WO 2002/051585

(56) Entgegenhaltungen:
- WO-A-87/02281
- WO-A-94/12315
- WO-A-98/03304
- WO-A-99/36616

## Beschreibung

Die Erfindung bezieht sich auf eine Vorrichtung zum Schleifen einer Außenmantelfläche eines rotationssymmetrischen Körpers, nach der Oberbegriff des Patentanspruches 1.

Aus der WO 98/03304 ist eine Bandschleifapparatur zu entnehmen, die einen Tragrahmen aufweist, in dem ein Bandschleifgerät angeordnet ist. Seitlich neben dem Bandschleifgerät sind an dem freien Ende des U-förmig ausgebildeten Tragrahmens zwei der Außenmantelfläche des zu bearbeitenden Körpers zugeordnete Rollen befestigt, die auf der Oberfläche der Walze anliegen. Seitlich neben einer der beiden Rollen ist ein weiteres Gestänge mit zwei sich an Walzen abstützenden Rollen vorgesehen. Eine der beiden Rollen läuft auf der Oberfläche einer von der zu bearbeitenden Walze beabstandeten Walze.
Auf einer der Oberflächen der Walzen abgewandten Seite des Tragrahmens ist eine Antriebsvorrichtung angeordnet, so dass die Bandschleifapparatur entlang der Außenmantelfläche der Walze bewegt werden kann. Das Bandschleifgerät wird mittels einer Luftdruckservoeinrichtung auf die zu bearbeitende Walze gepreßt, so daß die Servoeinrichtung gegen das Eigengewicht des Tragrahmens drückt.

Als nachteilig bei einer solchen Vorrichtung nat es sich gezeigt, dass ein zuverlässiges Abschleifen und bearbeiten der Außenmantelfläche der Walze nicht gewährleistet ist, da die Anpresskraft aufgrund der Anordnung der Vorrichtung an der Walze begrenzt ist, so dass das Bandschleifgerät nur unzureichend auf die Außenmantelfläche der Walze angepresst werden kann. Somit ist lediglich ein Reinigen und Polieren der Außenmantelfläche der Walze möglich.
Die durch die Servoeinrichtung erzeugte Anpreßkraft ist unzureichend, da für ein Konturenschleifem die sehr geringe Gewichtskraft der Vorrichtung nicht ausreichend ist. Die Vorrichtung ist jedoch in Achsrichtung nicht geführt, so daß die Steuerung der Vorrichtung unpräzise ist und eine Abstützung demnach nicht vorliegt.

Darüber hinaus kann die bekannte Vorrichtung nur dann eingesetzt werden, wenn eine benachbarte zweite Walze vorhanden ist, denn diese Vorrichtung benötigt eine Abstützrolle, die an einer benachbarten Walze anliegt. Anderenfalls würde nämlich die Bandschleifapparatur nicht auf der Außenkontur der Walze gehalten werden, sondern vielmehr abrutschen. Die seitlich abstehenden Gerüstkonstruktionen, die ein solches Abrutschen der Bandschleifapparatur verhindern, benötigen jedoch viel Raum, so dass vor der Bearbeitung der Walze sicherzustellen ist, dass die Vorrichtung zum Abschleifen entlang der Außenkontur der Walze frei beweglich ist. Unter Umständen bedeutet dies, dass die in Papierfabriken eingesetzten Walzen ausgebaut werden müssen oder aber zumindest der Umgebungsraum um die Walzen ist von jeglichen anderen Bauteilen zu befreien. Der Stillstand der Walzen während der Bearbeitung ist jedoch so niedrig wie möglich zu halten, denn aus betriebswirtschaftlichen Gründen müssen diese Papiermaschinen rund um die Uhr Papier produzieren.

Es ist daher Aufgabe der Erfindung, eine Vorrichtung zum Schleifen einer Außenmantelfläche der eingangs genannten Gattung zu schaffen, mittels der ein schnelles und positionsgenaues Schleifen der Außenkontur gewährleistet ist, ohne dass der zu bearbeitende rotationssymmetrische Körper in einer Papierfabrik frei zugänglich gemacht werden muß. Des weiteren soll die Vorrichtung einfach und positionsgenau in Richtung der Längsachse des Körpers auf diesem verfahrbar sein.

Diese Aufgabe wird erfindungsgemäß durch die Merkmale des kennzeichneiden Teils des Patentanspruches 1 gelöst.

Weitere vorteilhafte Weiterbildungen der Erfindung ergeben sich aus den Unteransprüchen.

Bei der erfindungsgemäßen Vorrichtung zum Abschleifen der Außenmantelfläche eines rotationssymmetrischen Körpers haf es sich als vorteilhaft gezeigt, dass der Tragrahmen der Vorrichtung an einem Gegenlager abgestützt ist, so dass die Zustellung und Anpressung des Bandschleifgerätes definiert aufgebracht werden kann, da die notwendige Kraft zur Zustellung des Bandschleifgerätes von dem Gegenlager aufgenommen wird. Dadurch ist gewährleistet, dass der Schleifvorgang schnell und zuverlässig durchgeführt werden kann, da die Anpressung und Zustellung des Bandschleifgerätes in Abhängigkeit von der gegebenen Unebenheit der Außenmantelfläche eingestellt werden kann.

Üblicherweise kann als Gegenlager die in Papierfabriken zur Umlenkung und Trocknung von Fliesmaterial vorhandenen Wellen verwendet werden, an denen der Tragrahmen abgestützt ist. Mögliche geometrische Abweichungen zwischen der Längsachse der Welle und der Längsachse des rotationssymmetrischen Körpers können dadurch ausgeglichen werden, dass durch die Justiereinrichtung der Tragrahmen entsprechend in seiner Position zu der Außenmantelfläche des Körpers verändert wird. Es hat sich jedoch als vorteilhaft gezeigt, dass die Ausbildung der Welle meistens mit dem geometrischen Verlauf des zu bearbeitenden Körpers identisch übereinstimmt, zumindest im Hinblick auf deren gemeinsame Ausbiegung über deren Längsachse, so daß ein Fehlerausgleich oftmals nicht notwendig ist.

Ist ein Gegenlager nicht unmittelbar vorhanden, kann dieses mittels eines Rohres oder dergleichen, das zwischen die Abstützung des zu bearbeitenden Körpers eingespannt wird, ohne weiteres bereitgestellt werden. Umfangreiche und zeitaufwendige Umrüst- oder Abrüstungsarbeiten sind nicht erforderlich, da die Vorrichtung zum Abschleifen kompakt baut und daher wenig Platz benötigt.

Demnach müssen keine Demontagearbeiten an der Walze vorgenommen werden, um diese abschleifen zu können. Die Vorrichtung ist vielmehr ohne Verzögerung auf die Walze aufsetzbar.
Auch der Antrieb der Walze kann durch den an der Vorrichtung angebrachten Motor bereitgestellt sein, so daß eine sehr zügige und unkomplizierte Arbeitsweise der Vorrichtung entlang der Längsachse des Körpers gewährleistet ist.

Es ist jedoch auch denkbar, daß die Vorrichtung ausschließlich aufgrund der Rotation des Körpers entlang der Längsrichtung des Körpers bewegt wird, wenn nämlich mindestens eine Laufrolle in bezug auf die Längsachse schräg ausgelenkt wird.

In der Zeichnung ist ein erfindungsgemäße Ausführungsbeispiele dargestellt, der nachfolgend näher erläutert wird. Im einzelnen zeigt:
- Figur 1: eine erste Ausführung einer Vorrichtung zum Abschleifen einer Außenmantelfläche eines rotationssymmetrischen Körpers, in Seitenansicht,
- Figur 2: die Vorrichtung gem. Figur 1 in Draufsicht,
- Figur 3a: einen Ausschnitt der Vorrichtung gemäß Figur 1 in einer unteren Zustellposition,
- Figur 3b: einen Ausschnitt der Vorrichtung gemäß Figur 1 in einer oberen Zustellposition,

In den Figuren 1 und 2 ist eine Vorrichtung 1 zum Schleifen einer Außenmantelfläche 3 eines rotationssymmetrischen Körpers 2 dargestellt. Der rotationssymmetrische Körper 2 wird üblicherweise in einer Papiermaschine eingesetzt und ist als Walze ausgebildet.
Nach längerer Laufzeit der Papiermaschine ist es erforderlich, die Außenmantelfläche 3 des Körpers 2 abzuschleifen, um den Rundlauf des Körpers 2 wieder herzustellen. Aufgrund der langen Betriebsdauer der Papiermaschine und der permanenten Beanspruchung werden an der Außenmantelfläche 3 Unebenheiten erzeugt, die dazu führen, dass das umlaufende Papier abreißt. Zur Bearbeitung der Außenmantelfläche 3 ist es erforderlich, den Körper 2 in Rotation zu versetzen, so dass die Vorrichtung 1 in einer Längsachse 4 des Körpers 2 entlang der Außenmantelfläche 3 zu bewegen ist. Dies wird dadurch bewerkstelligt, dass an der Vorrichtung 1 ein Vorschubmotor 31 angebracht ist, der trieblich mit einem nicht dargestellten Zahnriemen oder dergleichen in kraftschlüssiger Wirkverbindung steht. Der Zahnriemen ist zwischen den Stützen der Papiermaschine, die auch die Walze lagern, fest eingespannt.

Die Vorrichtung 1 besteht aus einem Tragrahmen 11, an dem ein Bandschleifgerät 12 und ein mit dem Bandschleifgerät 12 trieblich in Verbindung stehender Antriebsmotor 13 gehalten ist. Des weiteren sind an dem Tragrahmen 11 an dessen Stirnseite seitlich jeweils drei Laufrollen 14 angelenkt. Die Ausrichtung der Laufrollen 14 ist derart, dass diese in Umfangsrichtung des Körpers 2 angeordnet sind. Die Laufrollen 14 sind in einem Gehäuse 16 drehbar gelagert, das mittels Führungsstangen 15 mit dem Tragrahmen 11 gelenkig verbunden sind. Die Bewegungsfreiheit der Laufrollen 14 in senkrechter Richtung in bezug auf die Außenmantelfläche 3 ist jeweils mittels einer Servoeinrichtung 27 einstellbar. Lediglich die beiden mittleren die Laufrollen 14 haltenden Führungsstangen 15 sind in einem Festlager derart positioniert, dass eine Bewegung der Laufrollen 14 senkrecht zu der Außenmantelfläche 3, insbesondere in Richtung des Tragrahmens 11, verhindert ist.

Das Bandschleifgerät 12 umfasst zwei Umlenkrollen, deren Abstand zueinander variabel einstellbar ist, so dass die Spannung des Schleifbandes eingestellt werden kann. Die im Tragrahmen 11 angeordnete Umlenkrolle des Bandschleifgerätes 12 liegt an der Außenmantelfläche 3 an. Die zweite Umlenkrolle des Bandschleifgeräts 12 ist derart an dem Tragrahmen 11 gehalten, dass dieses in bezug auf die Rotationsrichtung des Körpers 2 entgegengesetzt auskragt.
Um nunmehr zu gewährleisten, dass der Anpressdruck des Bandschleifgerätes 12 auf die Außenmantelfläche 3 groß genug ist, um schnell und zuverlässig die Unebenheiten der Außenmantelfläche 3 zu beseitigen und eine exakte positionsgenaue Zustellung des Bandschleifgerätes 12 zu ermöglichen, ist an dem Tragrahmen 11 eine Justiereinrichtung 22 angebracht, deren freies Ende, also das der Außenmantelfläche abgewandte Ende der Justiereinrichtung 22 einem Gegenlager 21 zugeordnet ist.

Das Gegenlager 21 ist ortsfest positioniert und üblicherweise als Welle ausgebildet. Im normalen Betrieb der Papiermaschine dient die Welle als Umlenkung für Filz oder ähnlichem Trägermaterial, das zum Trocknen des Papieres benötigt wird. Die Welle kann auch zusätzlich eingebaut werden.

Die Justiereinrichtung 22 umfasst, wie dies insbesondere den Figuren 3a und 3 b entnommen werden kann, zwei Streben 23, die einen Führungsschlitten 29 tragen. In dem Führungsschlitten 29 sind zwei Rollen 28 gelagert. Die Außenmantelflächen der Rollen 28 sind konkav gekrümmt ausgebildet, so dass die Rollen 28 an unterschiedlich große Durchmesser der Gegenlager 21 bereichsweise anliegen, da die Anlagepunkte an der Außenmantelfläche der Rollen 28 durch den Durchmesser des Gegenlagers 21 bestimmt werden.

Gemäß den Figuren 3a und 3b stützt sich die Justiereinrichtung 22 über die Rollen 28 an dem Gegenlager 21 ab. Der Abstand zwischen dem Gegenlager 21 und der Außenmantelfläche 3 kann in Richtung der Längsachse 4 variabel sein, so dass es erforderlich ist, die Justiereinrichtung 22 höhenverstellbar auszubilden. Dies ist dadurch bewerkstelligt, dass die Justiereinrichtung 22 die beiden Streben 23 aufweist, die in einem Drehpunkt 25 scherenartig miteinander verbunden sind. Des weiteren ist an jeder Strebe 23 eine Spindel 26 angelenkt, die mit der Servoeinrichtung 27 zusammenwirkt. Die Spindel 26 ist an einem Zwischenglied angelenkt, das in kraftschlüssiger Verbindung mit dem Drehpunkt 25 der Streben 23 steht Falls demnach die Spindel 26 durch die Betätigung der Servoeinrichtung 27 in horizontaler Richtung bewegt wird, dreht das Zwischenglied in die Bewegungsrichtung der Spindel 26, so dass über den Drehpunkt 25 die jeweilige Strebe 23 in vertikaler Richtung bewegt wird.
Somit ist der Abstand zwischen dem Gegenlager 21 und der Außenmantelfläche 3 individuell durch die Justiereinrichtung 22 ausgleichbar. Darüber hinaus kann über die Kraft der Servoeinrichtung 27 der Anpressdruck des Bandschleifgerätes 12 auf die Außenmantelfläche 3 eingestellte werden, da die Justiereinrichtung 22 unmittelbar an dem Bandschleifgerät 12 befestigt ist.

Den Figuren 3a und 3b sind die jeweils maximalen und minimalen Auslenkpositionen der Justiereinrichtung 22 zu entnehmen. Zwischen den beiden Extremstellungen ist stufenlos jede beliebige Positionierung der Justiereinrichtung 22 möglich.

In Figur 2 ist insbesondere gezeigt, dass an dem Tragrahmen 11 zwei Bandschleifgeräte 12 befestigt sind. Dabei sind die Bandschleifgeräte 12 an der jeweiligen Stirnseite des Tragrahmens 11, die in Richtung der Längsachse 4 liegen, angeordnet. Somit kann das Bandschleifgerät 12 auch in den jeweiligen Außenbereichen des Körpers 2 verfahren werden, so dass die gesamte Länge des Körpers 2 bearbeitbar ist.

Die Laufrollen 14 sind in bezug auf die Rotationsrichtung des Körpers 2 dem jeweiligen Gehäuse 16 nachfolgend angeordnet, so dass auf die Laufrollen 14, aufgrund der Rotation des Körpers 2, lediglich Zugkräfte einwirken, so dass sich die Laufrollen 14 nicht verkanten und keine Drehmomente in dem Gehäuse aufgenommen werden müssen. Somit gibt die Drehrichtung des Körpers 2 die Positionierung der Laufrollen 14 in ihrem Gehäuse 16 vor.

Der Durchmesser des Körpers 2 beträgt üblicherweise 1.500 mm; der durch die Auslenkung der Laufrolle 14 erzeugte Vorschub liegt bei ca. 50 mm, so daß die nicht ausgelenkten Laufrollen 14 über die Außenkontur 3 des Körpers 2 abrutschen. Bei einem derart geringen Vorschub ist eine sehr niedrige Gewindesteigung vorhanden, so daß das Abrutschen der einzelnen Laufrollen 14 keine Beeinträchtigung auf die Laufruhe der Vorrichtung 1 hat.

## Patentansprüche

1. Vorrichtung (1) zum Schleifen einer Aussenmantelfläche (3) eines rotationssymmetrischen Körpers (2), insbesondere zum Schleifen einer Walze einer Papiermaschine, mit einem entlang der Aussenmantelfäche (3) des Körpers (2) verfahrbaren Tragrahmen (11), an dem mindestens ein antreibbares Bandschleifgerät (12) gehalten und der mit mehreren jeweils seitlich in Umfangsrichtung des Körpers (2) abstehend angelenkten Laufrollen (14), die an der Aussenmantelfläche (3) des Körpers (2) anliegen, versehen ist, und wobei der zu bearbeitenden Aussenmantelfläche (3) ein ortsfestes Gegenlager (21) zugeordnet ist,
**dadurch gekennzeichnet,**
**dass** zwischen dem Gegenlager (21) und dem Tragrahmen (11) eine mit diesem verbundene Justiereinrichtung (22) eingesetzt ist, die an dem Gegenlager (21) abgestützt ist,
**dass** mittels der Justiereinrichtung (22) der auf die Aussenmantelfläche (3) einwirkende Anpressdruck des Bandschleifgerätes (12) in Abhängigkeit von der gegebenen Unebenheit der Aussenmantelfläche (3) und/oder der gemessenen Exzentrizität des Körpers (2) einstellbar ist,
**dass** jeweils seitlich neben dem Tragrahmen (11) an diesem drei parallel zueinander verlaufende Laufrollen (14) angelenkt sind, die in einem U-förmig ausgebildeten Gehäuse (16) drehbar gelagert sind,
**dass** die Gehäuse (16) jeweils über eine Führungsstange (15) mit dem Tragrahmen (11) verbunden sind, und
**dass** die mittleren Führungsstangen (15) der Gehäuse jeweils über ein Festlager an dem Tragrahmen (11) derart gehalten sind, dass die mittlere Laufrolle (14) senkrecht zu der Aussenmantelfläche (3) fest positionierbar ist.

2. Vorrichtung nach Anspruch 1,
**dadurch gekennzeichnet,**
**daß** das Gegenlager (21, 21') als Welle ausgebildet ist und daß die Länge der Welle der Länge des zu bearbeiteten Körpers (2) entspricht

3. Vorrichtung nach einem der vorgenannten Ansprüche,
**dadurch gekennzeichnet,**
**daß** die Justiereinrichtung (28) trieblich mit einem Vorschubmotor (31') verbunden ist, und daß die Vorrichtung (1) mittels der Justiereinrichtung (22) in Richtung der Längsachse (4) des Körpers (2) verfahrbar ist.

4. Vorrichtung nach einem der Ansprüche 1 bis 3,
**dadurch gekennzeichnet,**
**daß** die Laufrollen (14) in ihrem jeweiligen Gehäuse (16) in bezug auf die Drehrichtung des Körpers (2) in der Anordnung nachfolgend angebracht sind.

5. Vorrichtung nach einem der Ansprüche 1 bis 3,
**dadurch gekennzeichnet,**
**daß** die beiden äußeren Führungsstangen (15) der Laufrollen (14) in Richtung des Körpers (2) und/oder des Tragrahmens (11) drehbar an diesem angelenkt sind.

6. Vorrichtung nach einem der vorgenannten Ansprüche,
**dadurch gekennzeichnet,**
**daß** die Umlenkrolle (17) des Bandschleifgeräts (12) entgegen der Drehrichtung des Körpers (2) auskragend gehalten ist.

7. Vorrichtung nach einem der vorgenannten Ansprüche,
**dadurch gekennzeichnet,**
**daß** an dem Tragrahmen (11) zwei Bandschleifgeräte (12) angebracht sind und daß die Bandschleifgeräte (12) an den beiden seitlichen Stirnseiten des Tragrahmens (11), die in Richtung der Längsachse des Körpers verlaufen, angeordnet sind.

8. Vorrichtung nach Anspruch 7,
**dadurch gekennzeichnet,**
**daß** die Bandschleifgeräte (12) unabhängig voneinander ansteuerbar und antreibbar sind.

9. Vorrichtung nach einem der vorgenannten Ansprüche,
**dadurch gekennzeichnet,**
**daß** durch mindestens eine der Laufrollen (14) der zu bearbeitende Körper (2) antreibbar ist.

10. Vorrichtung nach Anspruch 9,
**dadurch gekennzeichnet,**
**daß** die angetriebene Laufrolle (14) mit einem Vorschubmotor in kraftschlüssiger Wirkverbindung steht.

11. Vorrichtung nach Anspruch 1,
**dadurch gekennzeichnet,**
**daß** die Justiereinrichtung (22) unmittelbar an dem Bandschleifgerät (12) angelenkt ist.

12. Vorrichtung nach Anspruch 1 oder 11,
**dadurch gekennzeichnet,**
**daß** die Justiereinrichtung (22) aus zwei Streben (23) gebildet ist, die scherenförmig zueinander angeordnet und in der Mitte gelenkig miteinander verbunden sind, daß die Streben (23) aus jeweils teleskopartig ineinander verschiebbaren Rohren bestehen, und daß zur Positionsänderung der Strebe (23) eine steuerbare hydraulisch, pneumatisch oder mechanisch betätigbare Servoeinrichtung (27) vorgesehen ist.

13. Vorrichtung nach Anspruch 1, 10 oder 11,
**dadurch gekennzeichnet,**
**daß** die Justiereinrichtung (22) mit mindestens einem Führungsschlitten (29) verbunden ist, in dem eine oder mehrere Rollen (28) drehbar gelagert sind, und daß die Außenmantelfläche der Rollen (28) konkav gekrümmt ist.

14. Vorrichtung nach Anspruch 1,
**dadurch gekennzeichnet,**
**daß** an dem Tragrahmen (11) der Vorrichtung (1) oder an einem entlang der Längsachse (4) des Körpers (2) verfahrbaren Traggestell eine Meßeinrichtung (41) angebracht ist, durch die die Unebenheiten auf der Außenmantelfläche (3) des Körpers (2) meßbar sind.

15. Vorrichtung nach Anspruch 14,
**dadurch gekennzeichnet,**
**daß** die von einer Meßeinrichtung (41) erfaßten Daten an eine Auswerte- und Steuereinheit (42) übertragbar sind, daß durch die Auswerte- und Steuereinheit (42) in Abhängigkeit von den erfaßten Daten die Vorrichtung (1) auf der Außenmantelfläche (3) des Körpers (2) verfahrbar ist und daß durch die Auswerte- und Steuereinheit (42) der Anpreßdruck des Bandschleifgeräts (12) auf der Außenmantelfläche (3) des Körpers (2) mittels Ansteuerung der Servoeinrichtung (27') einstellbar ist.

16. Vorrichtung nach Anspruch 1,
**dadurch gekennzeichnet,**
**daß** mindestens eine der Laufrollen (14) aus der Senkrechten bezogen auf die Längsachse (4) auslenkbar ist.

17. Vorrichtung nach Anspruch 16,
**dadurch gekennzeichnet,**
**daß** die auszulenkenden Laufrollen (14) mittels eines Drehgelenkes (43) an dem Traggestell (15) angelenkt gehalten sind und daß durch eine Servoeinrichtung (44) die auszulenkenden Laufrollen (14) um das Drehgelenk (43) bewegbar sind.

## Claims

1. A device (1) for grinding an external sleeve surface (3) on a rotationally symmetrical body (2), in particular for grinding a roll on a paper machine, comprising a support frame (11), displaceable along the external sleeve surface (3) of the body (2) to which at least one driven belt grinder (12) is fixed and provided with several pivoted running rollers (14), laterally spaced in the circumferential direction of the body (2) and resting on the external sleeve surface (3) of the body (2), and in which a fixed thrust bearing is assigned to the external sleeve surface (3) to be machined,
**characterised in that**,
a calibration device (22) is inserted in between the thrust bearing (21) and the support frame (11) connected to the latter and braced against the thrust bearing (21), that the contact pressure of the belt grinder (12) acting on the external sleeve surface (3) can be adjusted using the calibration device (22) according to the given unevenness of the external sleeve surface (3) and/or the measured eccentricity of the body (2),
that the three running rollers (14) running in parallel with one another are articulated on either side adjacent to the support frame (11) and are mounted in a U-shaped housing (16) in such a way as they can rotate,
that each of the housings (16) is connected to the support frame (11) by means of a guide rod (15) and
that each of the middle guide rods (15) of the housings is held onto the support frame (11) by means of a fixed bearing in such a way that the middle running roller (14) can be held in a fixed position perpendicular to the external sleeve surface (3).

2. The device in accordance with Claim 1,
**characterised in that**,
the thrust bearing (21, 21') is configured as a shaft and that the length of the shaft corresponds to the length of the body (2) to be machined.

3. The device in accordance with one of the aforementioned claims,
**characterised in that**,
the calibration device (22) is in a driven connection with an advance motor (31'), and that the device (1) can be moved in the direction of the longitudinal axis (4) of the body (2) by means of the calibration device (22).

4. The device in accordance with one of Claims 1 to 3,
**characterised in that**,
the running rollers (14) in their respective housing (16) are in a successive arrangement in relation to the direction of rotation of the body (2).

5. The device in accordance with one of Claims 1 to 3,
**characterised in that**,
the two outer guide rods (15) of the running rollers (14) are arranged in the direction of the body (2) and/or the support frame (11) and are articulated on it in a rotating connection.

6. The device in accordance with one or more of the aforementioned claims,
**characterised in that**,
the reversing roller (17) of the belt grinder (12) is held protruding opposite to the direction of rotation of the body (2).

7. The device in accordance with one or more of the aforementioned claims,
**characterised in that**,
that two belt grinders (12) are attached to the support frame (11) and that the belt grinders (12) are arranged on the two lateral ends of the support frame (11) pointing in the direction of the longitudinal axis of the body.

8. The device in accordance with Claim 7,
**characterised in that**,
the belt grinders (12) can be controlled and driven independently of one another.

9. The device in accordance with one of the aforementioned claims,
**characterised in that**,
the body (2) to be machined can be driven by at least one of the running rollers (14).

10. The device in accordance with Claim 9,
**characterised in that**,
the driven running roller (14) is in a force-locking active connection with an advance motor.

11. The device in accordance with Claim 1,
**characterised in that**,
the calibration device (22) is directly articulated on the belt grinder (12).

12. The device in accordance with Claim 1 or 11,
**characterised in that**,
the calibration device (22) comprises two struts (23) which are located in a scissors arrangement in relation to one another and are connected together by a joint in the middle, that the struts (23) comprise two tubes arranged one inside the other in a telescopic configuration, and that a controllable hydraulically, pneumatically or mechanically operable servo device (27) is provided for changing the position of the struts (23).

13. The device in accordance with Claim 1, 10 or 11,
**characterised in that**,
the calibration device (22) is connected to at least one guide slide (29) in which one or more rollers (28) are mounted in a rotating arrangement, and that the external sleeve surface of the rollers (28) is a dished concave surface.

14. The device in accordance with Claim 1,
**characterised in that**,
a measuring device (41) is attached to the support frame (11) of the device (1) or to a support frame which can be moved along the longitudinal axis (4) of the body (2), this measuring device (41) enabling the unevenness of the external sleeve surface (3) of the body (2) to be measured.

15. The device in accordance with Claim 14,
**characterised in that**,
the data recorded by the measuring device (41) are transferred to an evaluation and control unit (42), that the evaluation and control unit (42) enables the device (1) to be moved along the external sleeve surface (3) of the body (2) depending on the recorded data, and that the evaluation and control unit (42) can set the contact pressure of the belt grinder (12) against the external sleeve surface (3) of the body (2) by activating the servo device (27').

16. The device in accordance with Claim 1,
**characterised in that**,
at least one of the running rollers (14) can be deflected out of the perpendicular in relation to the longitudinal axis (4).

17. The device in accordance with Claim 16,
**characterised in that**,
the running rollers (14) to be deflected are held in an articulated connection on the support frame (11) by means of a pivot joint (43), and that a servo device (44) enables the running rollers (14) to be deflected to be moved about the pivot joint (43).

## Revendications

1. Dispositif (1) de rectification d'une enveloppe extérieure (3) d'un corps à rotation symétrique (2), notamment pour la rectification d'un rouleau d'une machine à papier, comprenant un cadre support (11) qui se laisse déplacer le long de l'enveloppe extérieure (3) du corps (2), sur lequel est retenu au moins une rectifieuse à bande entraînée (12) et qui est équipé de plusieurs galets de roulement (14) articulés respectivement de manière à ce qu'ils saillent latéralement en direction du pourtour du corps (2), qu'ils portent sur l'enveloppe extérieure à usiner (3) du corps (2), et où il est assigné à l'enveloppe extérieure à usiner (3) un palier support fixe (21),
**caractérisé en ce que**,
entre le palier support (21) et le cadre support (11), il est prévu un équipement d'ajustement (22) lié au cadre et s'appuyant sur le palier support (21),
moyennant l'équipement d'ajustement (22), il est possible de régler la force de pression de la rectifieuse à bande entraînée (12) agissant sur l'enveloppe extérieure (3), et ce en dépendance de la rugosité respective de l'enveloppe extérieure (3) et/ou de l'excentricité mesurée du corps (2),
sur le côté du cadre support (11), il est arrangé sur celui-ci respectivement trois galets de roulement (14) orientés en parallèle et qui se laissent tourner dans un boîtier (16) ayant la forme d'un U,
les boîtiers (16) sont liés respectivement par l'intermédiaire d'une tige de guidage (15) au cadre support (11),
les tiges de guidage centrales (15) des boîtiers sont retenues respectivement par un palier fixe sur le cadre support (11) de sorte à ce que le galet de roulement central (14) puisse être positionné perpendiculairement par rapport à l'enveloppe extérieure (3).

2. Dispositif d'après la revendication 1
**caractérisé en ce que**
le palier support (21, 21') est conçu sous la forme d'un arbre et que la longueur de l'arbre correspond à la longueur du corps à usiner (2).

3. Dispositif d'après une des revendications précédentes,
**caractérisé en ce que**
l'équipement d'ajustement (28) est lié de façon entraînée au moteur d'avance (31') et qu'à l'aide de l'équipement d'ajustement (22), le dispositif (1) se laisse déplacer en direction de l'axe longitudinal (4) du corps (2).

4. Dispositif d'après une des revendications 1 à 3,
**caractérisé en ce que**,
dans leurs boîtiers respectifs (16), les galets de roulement (14) sont disposés en aval par rapport au sens de rotation du corps (2).

5. Dispositif d'après une des revendications 1 à 3,
**caractérisé en ce que**
les deux tiges de guidage extérieures (15) des galets de roulement (14) sont articulées de manière pivotante en direction du corps (2) et/ou du cadre support (11).

6. Dispositif d'après une des revendications précédentes,
**caractérisé en ce que**
le galet de renvoi (17) de la rectifieuse à bande (12) est retenu de manière saillante contre le sens de rotation du corps (2).

7. Dispositif d'après une des revendications précédentes,
**caractérisé en ce que**,
sur la cadre support (11), il est arrangé deux rectifieuses à bande (12) et que les rectifieuses à bande (12) sont disposées sur les deux faces frontales du cadre support (11) qui s'étendent en direction de l'axe longitudinal du corps.

8. Dispositif d'après la revendication 7,
**caractérisé en ce que**
les rectifieuses à bande (12) se laissent commander et entraîner indépendamment l'une de l'autre.

9. Dispositif d'après une des revendications précédentes,
**caractérisé en ce que**
le corps à usiner (2) se laisse entraîner par au moins un des galets de roulement (14).

10. Dispositif d'après la revendication 9,
**caractérisé en ce que**
le galet de roulement entraîné (14) est lié avec le moteur d'avance de manière à ce qu'il soit assuré la transmission de force.

11. Dispositif d'après la revendication 1,
**caractérisé en ce que**
l'équipement d'ajustement (22) est articulé directement sur la rectifieuse à bande (12).

12. Dispositif d'après la revendication 1 ou 11,
**caractérisé en ce que**
l'équipement d'ajustement (22) est composé de deux jambes (23) disposées sous le forme de ciseaux l'une par rapport à l'autre et articulées ensemble au milieu, que les jambes (23) consistent respectivement de tubes se déplaçant en télescope l'un dans l'autre et que pour le changement de position de la jambe (23), il est prévu un équipement servo (27) à commande hydraulique, pneumatique ou mécanique.

13. Dispositif d'après la revendication 1, 10 ou 11,
**caractérisé en ce que**
l'équipement d'ajustement (22) est lié à au moins un chariot de guidage (29), dans lequel il est arrangé en rotation un ou plusieurs galets (28), et que l'enveloppe extérieure des galets (28) ait une forme concave.

14. Dispositif d'après la revendication 1,
**caractérisé en ce que**,
sur le cadre support (11) du dispositif (1) ou sur un support déplaçable le long de l'axe longitudinal (4) du corps (2), il est monté un équipement de mesure (41) permettant de mesurer les rugosités sur l'enveloppe extérieure (3) du corps (2).

15. Dispositif d'après la revendication 14,
**caractérisé en ce que**
les données saisies par un équipement de mesure (41) se laissent transmettre à une unité d'évaluation et de commande (42), que l'unité d'évaluation et de commande (42) déplace le dispositif (1) sur l'enveloppe extérieure (3) du corps (2) en dépendance des données relevées, et que l'unité d'évaluation et de commande (42) actionne l'équipement servo (27') de façon à régler la pression de la rectifieuse à bande (12) sur l'enveloppe extérieure (3) du corps (2).

16. Dispositif d'après la revendication 1,
**caractérisé en ce que**,
référé à l'axe longitudinale (4), au moins un des galets (14) se laisse pivoter hors de la verticale.

17. Dispositif d'après la revendication 16,
**caractérisé en ce que**,
les galets à pivoter (14) sont retenus à l'aide d'une articulation tournante (43) sur le support (15) et que les galets à pivoter (14) se laissent tourner par l'équipement servo (44) autour de l'articulation tournante (43).
